# EUROPÄISCHE PATENTSCHRIFT

(11) **EP 3 284 866 B1**
(45) Veröffentlichungstag und Bekanntmachung des Hinweises auf die Patenterteilung: **12.06.2019**
(21) Anmeldenummer: 16001817.2
(22) Anmeldetag: 18.08.2016
(51) Int. Cl.: E01H 1/08, E01H 5/09

(54) **RÄUMFAHRZEUG MIT EINER KOPPELBAREN KEHRBLASANORDNUNG**
CLEARING DEVICE WITH A SWEEPING AND BLOWING ASSEMBLY
ENGIN DE DÉNEIGEMENT DOTÉ D'UN SYSTÈME SOUFFLEUR DE BALAYAGE POUVANT ETRE COUPLÉ

(43) Veröffentlichungstag der Anmeldung: 21.02.2018
(73) Patentinhaber: Marcel Boschung AG, 1530 Payerne (CH)
(72) Erfinder: Kurt, Herzog, 3213 Kleinbösingen (CH); Kurt, Wuillemin, 1752 Villars-sur-Glâne (CH)
(74) Vertreter: Sutter, Kurt

(56) Entgegenhaltungen:
- EP-A1- 0 189 371
- EP-A1- 3 042 996
- DE-A1- 3 924 646
- JP-A- 2005 207 151
- US-A- 5 077 920

## Beschreibung

### Gebiet der Erfindung

Die Erfindung betrifft ein Räumfahrzeug mit einem Traggestell und einer Kehrblasanordnung, welche um eine durch das Räumfahrzeug verlaufende Vertikalachse gegenüber dem Traggestell einstellbar schwenkbar ist und eine Blasluftvorrichtung umfasst. Im Weiteren weist das Räumfahrzeug ein am Traggestell angeordnetes Gebläse und einen Hohlkörper zur Leitung der Blasluft von dem Gebläse zur Blasluftvorrichtung auf. Ferner betrifft die Erfindung ein Verfahren zum Betrieb eines Räumfahrzeugs.

### Hintergrund

Aus EP3042996 ist ein Schneeräumfahrzeug bekannt, welches eine Kehrwalzenbürste und eine Kehrblasanordnung aufweist zum Abführen von Schnee mittels eines Luftstroms. Die Kehrblasanordnung weist mehrere Blasluftöffnungen zum gleichzeitigen, gleichwirkenden Blasen auf. Angestrebt wird eine möglichst gleichmässige Blasluftverteilung entlang der Kehrwalzenbürste für eine deutlich bessere Abfuhr des vom Pflug zurück gelassenen Schnees bzw. des von der Kehrwalzenbürste gelösten Schnees.

Die Kehrblasanordnung ist um eine durch das Räumfahrzeug verlaufende Vertikalachse einstellbar verschwenkbar. Sie kann dabei in unterschiedliche Arbeitspositionen oder in eine Transportposition geschwenkt werden.

Solche Schneeräumfahrzeuge haben sich bewährt. Sie werden insbesondere für die Schneeräumung auf Start- und Landebahnen für Flugzeuge eingesetzt, wo grosse Schneemengen rasch beseitigt werden müssen.

### Darstellung der Erfindung

Der Erfindung liegt die Aufgabe zu Grunde, ein verbessertes Räumfahrzeug zu schaffen. Insbesondere soll die Kehrblasanordnung einfacher geschwenkt werden können.

Diese Aufgabe wird gemäss dem unabhängigen Vorrichtungsanspruch gelöst.

Demgemäss umfasst das Räumfahrzeug, welches bevorzugt ein Schneeräumfahrzeug ist, ein Traggestell und eine Kehrblasanordnung. Die Kehrblasanordnung ist um eine durch das Räumfahrzeug verlaufende Vertikalachse gegenüber dem Traggestell einstellbar schwenkbar angeordnet. Ebenfalls umfasst die Kehrblasanordnung eine Blasluftvorrichtung.

Im Weiteren umfasst das Räumfahrzeug ein an dem Traggestell angeordnetes Gebläse zur Erzeugung von Blasluft und einen Hohlkörper zur Leitung der Blasluft von dem Gebläse zur Blasluftvorrichtung.

Die Kehrblasanordnung mit der Blasluftvorrichtung ist mit einer ersten Schwenkbewegung in eine Arbeitsstellung und mit einer zweiten Schwenkbewegung in eine Transportstellung schwenkbar.

Das Schwenken in die Transportstellung ist insbesondere dann vorgesehen, wenn das Räumfahrzeug über längere Strecken mit erhöhter Geschwindigkeit bewegt werden soll, ohne dass die Kehrblasanordnung in Betrieb ist und auch wenn das Räumfahrzeug geparkt wird. In die Arbeitsstellung wird dann ausgeschwenkt, wenn die Kehrblasanordnung betrieben werden soll.

Der Hohlkörper und die Blasluftvorrichtung sind derart ausgestaltet und angeordnet, dass sie durch die erste Schwenkbewegung in Blasluftverbindung bringbar sind und durch die zweite Schwenkbewegung die Blasluftverbindung aufhebbar ist.

Dies führt zum Ergebnis, dass der Hohlkörper und die Blasluftvorrichtung in der Transportstellung nicht zur Leitung von Blasluft verbunden sind. In der Arbeitsstellung ist die Blasluftverbindung allerdings gewährleistet und Blasluft kann vom Hohlkörper zur Blasluftvorrichtung geleitet werden.

Dies hat den Vorteil, dass die Blasluftverbindung zwischen Hohlkörper und Blasluftvorrichtung durch die Schwenkbewegung erstellt werden kann, und es beispielsweise nicht erforderlich ist, den Hohlkörper oder die Blasluftvorrichtung von Hand in Position zu bringen, um die Blasluftverbindung zu erstellen. Dadurch muss der Fahrer des Räumfahrzeugs beim Schwenken von der Transportstellung in die Arbeitsstellung das Fahrzeug nicht verlassen, um den Hohlkörper und die Blasluftvorrichtung in Blasluftverbindung zu bringen.

Grundsätzlich könnten der Hohlkörper und die Blasluftvorrichtung über die gesamte Schwenkbewegung, d.h. auch in der Transportstellung, verbunden bleiben, sodass kein Erstellen und Aufheben der Blasluftverbindung notwendig wäre. Dies ist allerdings angesichts der komplexen Ausgestaltung des Räumfahrzeuges, insbesondere des Trägers und des Hohlkörpers, konstruktiv kaum oder zumindest nur mit Schwierigkeiten zu bewerkstelligen.

Aus diesen Gründen hat sich deshalb gezeigt, dass es vorteilhaft ist, den Hohlkörper und die Blasluftvorrichtung durch eine erste Schwenkbewegung in Blasluftverbindung zu bringen und die Blasluftverbindung durch eine zweite Schwenkbewegung aufzuheben.

Im Weiteren kann das Räumfahrzeug eine Koppelvorrichtung zur Kopplung des Hohlkörpers und der Blasluftvorrichtung aufweisen.

Bei einer Koppelvorrichtung handelt es sich um eine beliebe Vorrichtung, welche die Verbindung von Hohlkörper und Blasluftvorrichtung unterstützt. Beispielsweise hält die Koppelvorrichtung den Hohlkörper und die Blasluftvorrichtung zusammen, oder sie hält zumindest beide in Position, sodass die Blasluftverbindung gewährleistet bleibt, auch wenn das Fahrzeug während des Fahrens starke Erschütterungen erfährt.

In einer bevorzugten Ausführungsform ist die Koppelvorrichtung derart ausgestaltet, dass der Hohlkörper und die Blasluftverbindung mit Kraft der ersten Schwenkbewegung mittels der Koppelvorrichtung gegenseitig koppelbar sind, und mit Kraft der zweiten Schwenkbewegung gegenseitig entkoppelbar sind, d.h. aus der Kopplung gelöst werden.

Dies hat den Vorteil, dass mit der Kraft der Schwenkbewegung selbst die Kopplung erstellt werden kann. Es sind somit keine weiteren Manipulationen, beispielsweise von Hand oder mittels einem zusätzlichen Aktuator zur Betätigung der Kopplung notwendig. Solche Manipulationen sind aber dennoch möglich, falls die durch die Schwenkbewegung bereits erfolgte Kopplung durch eine zusätzliche Kopplung verstärkt werden soll.

Mit Vorteil ist die Koppelvorrichtung am Traggestell angeordnet. Die Blasluftvorrichtung ist in ihren Schwenkbewegungen von der Koppelvorrichtung zumindest teilweise, insbesondere vollständig, geführt, und ein koppelbares Ende des Hohlkörpers ist an der Koppelvorrichtung angeordnet.

Da die Koppelvorrichtung am Traggestell angeordnet ist, schwenkt sie mit der Schwenkbewegung der Blasluftvorrichtung nicht mit. Die Blasluftvorrichtung schwenkt somit entlang der Koppelvorrichtung, welche die Schwenkbewegung führt.

Die Koppelvorrichtung muss die Blasluftvorrichtung nicht zwingend über die gesamte Schwenkbewegung führen. Vorteilhaft wird die Schwenkbewegung allerdings an den Arbeitspositionen geführt, sodass der Hohlkörper und die Blasluftvorrichtung präzise aufeinander ausgerichtet sind zur Durchleitung der Blasluft.

Vorteilhaft weist die Koppelvorrichtung eine Führungsschiene auf, entlang welcher die Blasluftvorrichtung bewegbar angeordnet ist.

Weiter kann die Koppelvorrichtung am Traggestell über einen Dreharm drehbar und in gekoppeltem Zustand mit der Blasluftvorrichtung mitschwenkend angeordnet sein, derart, dass die Blasluftvorrichtung durch den Dreharm und die Koppelvorrichtung geführt ist.

In einer besonderen Ausführungsform sind mindestens zwei Hohlkörperteile gegenüber dem Traggestell nicht schwenkbar angeordnet. Die Blasluftvorrichtung ist je nach eingestellter Arbeitsstellung, mit jeweils einem der mindestens zwei nicht schwenkbaren Hohlkörperteile in Blasluftverbindung.

Mit anderen Worten ist die Blasluftverbindung zum Betrieb in einer ersten Arbeitsstellung mit einem ersten Hohlkörperteil verbunden und zum Betrieb in einer zweiten Arbeitsstellung mit einem zweiten Hohlkörperteil verbunden. Der erste und der zweite Hohlkörperteil haben somit unterschiedliche Auslässe, mit denen die Blasluftvorrichtung in Blasluftverbindung steht.

Die beiden Hohlkörperteile können zusammengeführt werden und über einen gemeinsamen Abschnitt des Hohlkörpers mit dem Gebläse verbunden sein. D.h. nicht jeder einzelne Hohlkörperteil muss für sich alleine mit dem Gebläse verbunden sein, sondern ein einzelner vom Gebläse wegführender Hohlkörper kann beispielsweise in zwei Hohlkörperteile verzweigen.

Eine derartige Anordnung des Hohlkörpers hat den Vorteil, dass dieser relativ einfach ausgestaltet werden kann, weil die Hohlkörperteile statisch und nicht drehbar am Traggestell angeordnet sein müssen.

Mit Vorteil ist die Blasluftvorrichtung mit einem ersten Hohlkörperteil in Blasluftverbindung, falls die Kehrblasanordnung derart geschwenkt ist, dass auf eine erste Räumfahrzeugseite, insbesondere in Fahrtrichtung nach rechts, geräumt wird, und mit einem zweiten Hohlkörperteil in Blasluftverbindung, falls die Kehrblasanordnung derart geschwenkt ist, dass auf eine zweite Räumfahrzeugseite, insbesondere in Fahrtrichtung nach links, geräumt wird.

Alternativ zu einer statischen Anordnung des Hohlkörpers kann auch vorgesehen sein, dass der Hohlkörper schwenkbar am Traggestell angeordnet ist. Die Koppelvorrichtung ist dabei derart ausgestaltet, dass der Hohlkörper mit den Schwenkbewegungen der Blasluftvorrichtung synchron mitschwenkend gekoppelt ist.

Insbesondere erstreckt sich die synchrone Schwenkbewegung über einen Winkelabschnitt von mindestens 45°, insbesondere von mindestens 60°, insbesondere von mindestens 90°.

Ein drehbar angeordneter Hohlkörper ist im Vergleich zu einem statisch angeordneten Hohlkörper zwar aufwändiger und komplexer auszugestalten, andererseits lässt sich im Schwenkbereich aber eine beliebige Anzahl von Positionen anfahren. Die Blasluftvorrichtung ist dadurch nicht nur an denjenigen Positionen, an welchen statische Hohlkörperteile angeordnet sind, mit diesen in Blasluftverbindung bringbar.

Mit Vorteil ist die Koppelvorrichtung derart ausgestaltet, dass die Blasluftvorrichtung über einen Winkelabschnitt von mindestens 60°, insbesondere von mindestens 75°, insbesondere von mindestens 90°, insbesondere von mindestens 135° in ihren Schwenkbewegungen geführt ist, insbesondere wobei die Blasluftvorrichtung über einen Winkelabschnitt von maximal 150°, insbesondere maximal 135°, insbesondere von maximal 110°, insbesondere von maximal 90°, insbesondere von maximal 60°, in ihren Schwenkbewegungen geführt ist.

Im Weiteren kann das Räumfahrzeug eine Anpressvorrichtung aufweisen, welche die mindestens eine Blasluftvorrichtung an die Koppelvorrichtung und/oder an den mindestens einen Hohlkörper bzw. Hohlkörperteil anpresst.

Dies hat den Vorteil, dass sofern der Hohlkörper und die Blasluftvorrichtung nicht über eine steife Verbindung in einer Arbeitsposition miteinander gekoppelt sind, diese trotzdem zuverlässig in Blasluftverbindung verbleiben, auch wenn das Fahrzeug durch Unebenheiten auf der Fahrtstrecke starke Vibrationen erfährt.

In einer bevorzugten Ausführung ist die Kehrblasanordnung um einen Winkel von mindestens 90°, insbesondere von mindestens 110°, insbesondere von mindestens 130°, insbesondere von mindestens 135°, schwenkbar angeordnet, insbesondere wobei sich die Kehrblasanordnung bei einem Winkel 0° in der Transportstellung befindet, und bei einem Winkel zwischen 30°, insbesondere 45°, bis 135°, insbesondere 120°, in der Arbeitsstellung befindet.

Das Räumfahrzeug kann auf bekannte Weise ein Fahrzeug mit eigenem Fahrantrieb und insbesondere einem frontseitigen Schneepflug sein. Alternativ kann das Räumfahrzeug ein ziehbares Fahrzeug ohne eigenen Fahrantrieb sein, so dass es als Anhänger hinter einem Fahrzeug, insbesondere mit Schneepflug, mitgeführt wird.

Der Erfindung liegt weiter die Aufgabe zu Grunde eine verbesserte Räumung, insbesondere eine Schneeräumung, mit einem Räumfahrzeug zu schaffen.

Diese Aufgabe wird mit einem Verfahren gemäss dem unabhängigen Verfahrensanspruch gelöst.

Demgemäss weist das Räumfahrzeug eine Kehrblasanordnung auf, welche mindestens eine Blasluftvorrichtung umfasst.

Die Kehrblasanordnung wird durch eine erste Schwenkbewegung aus einer Transportstellung in eine erste Arbeitsstellung geschwenkt, derart, dass die mindestens eine Blasluftvorrichtung mit mindestens einem Hohlkörper in Blasluftverbindung gebracht wird. Mit einer zweiten Schwenkbewegung wird die Kehrblasanordnung aus einer zweiten Arbeitsstellung in eine Transportstellung geschwenkt, derart, dass die Blasluftverbindung zwischen der mindestens einen Blasluftvorrichtung und dem mindestens einen Hohlkörper aufgehoben wird.

Es ergeben sich dieselben Vorteile wie bereits beim unabhängigen Vorrichtungsanspruch beschrieben wurde.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 ein Räumfahrzeug (Stand der Technik),
Fig. 2 eine Kehrblasanordnung mit einem nicht schwenkbaren Hohlkörper in einer Transportstellung in Ansicht von oben,
Fig. 3 eine Kehrblasanordnung mit einem nicht schwenkbaren Hohlkörper in einer Transportstellung in seitlicher Ansicht,
Fig. 4 eine Kehrblasanordnung mit einem nicht schwenkbaren Hohlkörper in einer Arbeitsstellung in Ansicht von oben,
Fig. 5 eine Kehrblasanordnung mit einem nicht schwenkbaren Hohlkörper in einer Arbeitsstellung in seitlicher Ansicht,
Fig. 6 eine Kehrblasanordnung mit einem schwenkbaren Hohlkörper in einer Transportstellung in seitlicher Ansicht,
Fig. 7 eine Kehrblasanordnung mit einem schwenkbaren Hohlkörper in einer Arbeitsstellung in Ansicht von oben, und
Fig. 8 eine Kehrblasanordnung mit einem schwenkbaren Hohlkörper in einer Arbeitsstellung in seitlicher Ansicht.

### Wege zur Ausführung der Erfindung

In Fig. 1 wird ein Räumfahrzeug zur Räumung von Schnee dargestellt, wie es einem Fachmann aus dem Stand der Technik bekannt ist. Dieses weist einen Anhänger 1 und ein Zugfahrzeug 2 auf. Das Räumfahrzeug steht auf der Fläche, auf der sich der zu räumende Schnee befindet und die zum Beispiel eine Start- und Landebahn eines Flughafens ist. Ein solches Fahrzeug weist die bei Räumfahrzeugen üblichen Antriebe auf, die hier nicht weiter erläutert werden. Das Räumfahrzeug ist an der Front mit einem Schneepflug (nicht gezeigt) ausgerüstet, was hier ebenfalls nicht weiter erläutert wird, da dies dem Fachmann für Schneeräumfahrzeuge bekannt ist. Das Räumfahrzeug weist ein Traggestell 3 und eine Kehrblasanordnung 4 auf. Die Kehrblasanordnung 4 ist dabei um eine durch das Räumfahrzeug verlaufende Vertikalachse 5 schwenkbar angeordnet.

Mit dem Räumfahrzeug soll der Boden möglichst sauber vom Schnee befreit werden. Derjenige Schnee, den der an der Frontseite des Räumfahrzeuges angeordnete Schneepflug nicht sauber vom Boden räumt, wird anschliessend durch die Kehrblasanordnung 4 vom Boden entfernt.

Die Kehrblasanordnung 4 weist hierfür eine Kehrwalzenbürste 11, mit welcher der Schnee vom Boden gelöst bzw. aufgeputzt und aufgewirbelt wird, und eine Blasluftvorrichtung 8, mit welcher der aufgewirbelte Schnee zur Seite geblasen wird, auf. Zum Versorgen der Blasluftvorrichtung 8 mit Blasluft ist am Traggestell 3 ein Gebläse 6 angeordnet, welches Blasluft über zwei Teile eines Hohlkörpers 7 zur Blasluftvorrichtung 8 befördert.

Die Kehrblasanordnung 8 ist in Fig. 1 in eine Arbeitsstellung geschwenkt, sodass in Fahrtrichtung (Pfeil 9) nach rechts (Pfeil 10) der Schnee geräumt und geblasen werden kann. Dabei sind die zwei Hohlkörperteile des Hohlkörpers 7 mit der Blasluftvorrichtung 8 gekoppelt, um die vom Gebläse erzeugte Blasluft der Blasluftvorrichtung 8 zuzuführen.

Die Kehrblasanordnung 4 ist in eine Transportstellung schwenkbar, in welcher die Kehrwalzenbürste 11 mit ihrer Drehachse im Wesentlichen in Längsrichtung des Räumfahrzeuges liegend angeordnet wird. Die Transportstellung ist beispielsweise nützlich für den Transport über weite Fahrtwege, insbesondere über schmale Strassen, oder um das Räumfahrzeug platzsparend in einer Garage abzustellen.

Bei einem in Fig. 1 dargestellten, aus dem Stand der Technik bekannten Räumfahrzeug müssen die Hohlkörperteile des Hohlkörpers 7 von den Blasluftvorrichtungen 8 entkoppelt werden, um die Kehrblasanordnung 4 in die Transportstellung zu schwenken.

In den weiteren Figuren werden zwei unterschiedliche Ausführungen eines verbesserten Räumfahrzeuges dargestellt, bei welchen die Kehrblasanordnung 4 zwischen Transportstellung und Arbeitsstellung möglichst einfach geschwenkt werden kann.

In den Fig. 2 bis 5 wird die erste Ausführungsform des Räumfahrzeuges dargestellt, wobei diese statische Hohlkörperteile des Hohlkörpers 7 aufweist, d.h. die Hohlkörperteile bzw. der Hohlkörper 7 drehen nicht mit der Schwenkbewegung der Kehrblasanordnung mit. In den Fig. 6 bis 8 weist das Räumfahrzeug in einer zweiten Ausführungsform Hohlkörperteile des Hohlkörpers 7 auf, welche mit der Schwenkbewegung der Kehrblasanordnung 4 mitgeschwenkt werden können.

In den Fig. 2 und 3 ist das Räumfahrzeug der ersten Ausführungsform in der Transportstellung dargestellt. In der Transportstellung ist die Kehrblasanordnung 4 mit der Kehrwalzenbürste 11 und der Blasluftvorrichtung 8 parallel zur Fahrtrichtung 9 angeordnet, bzw. die Längsachse der Kehrwalzenbürste liegt im Wesentlichen koaxial zur Längsachse des Traggestells 3, sodass das Räumfahrzeug in seiner seitlichen Ausdehnung möglichst schmal ist.

In der Transportstellung stehen die Hohlkörperteile des Hohlkörpers 7 und die Blasluftvorrichtungen 8 nicht in Blasluftverbindung. Die Hohlkörperauslässe 12, d.h. die koppelbaren Enden der Hohlkörperteile des Hohlkörpers 7, sind nicht mit den Blasluftvorrichtungseinlässen 13, d.h. mit den koppelbaren Enden der Blasluftvorrichtung 8, verbunden.

Zur Versorgung der Blasluftvorrichtung führen zwei Hohlkörperteile des Hohlkörpers 7 vom Gebläse 6 weg bzw. der Hohlkörper 7 verzweigt in zwei separate Hohlkörperteile bzw. Hohlkörperstränge, sodass insgesamt vier Hohlkörperauslässe 12 vorhanden sind. In Fahrtrichtung 9 gesehen sind zwei Hohlkörperauslässe 12 links und zwei Hohlkörperauslässe rechts vom Traggestell 3 angeordnet. In dieser Ausführungsform sind sämtliche Teile des Hohlkörpers 7 gegenüber dem Traggestell 3 statisch angeordnet und werden nicht mit der Kehrblasanordnung um die Vertikalachse 5 mitgeschwenkt.

Im Weiteren weist das Räumfahrzeug eine Koppelvorrichtung 14 auf, welche die Blasluftverbindung zwischen Hohlkörper 7 und Blasluftvorrichtung 8 unterstützt. In der vorliegenden Ausführungsform weist die Koppelvorrichtung 14 eine Führungsschiene 15 auf, welche die Blasluftvorrichtungen 8 bzw. die Blasluftvorrichtungseinlässe 13 in ihren Bewegungen führt, sodass diese bei Erreichen der Arbeitsstellungen mit den Hohlkörperteilen des Hohlkörpers 7 präzise in Blasluftverbindung stehen.

Aus der Transportstellung kann die Kehrblasanordnung 4 um die Vertikalachse 5 in eine erste Arbeitsstellung geschwenkt werden (Pfeil 16). In den Fig. 4 und 5 ist das Räumfahrzeug in der ersten Arbeitsstellung dargestellt. Dabei wird wie in Fig. 1 der Schnee in Fahrtrichtung (Pfeil 9) nach rechts (Pfeil 10) weggeräumt. Hierfür wurde die Kehrblasanordnung 4 von der Transportstellung um einen Winkel 17 von 45° in Gegenuhrzeigerrichtung (Pfeil 16) geschwenkt. Wie in Fig. 5 sichtbar, steht die Blasluftvorrichtung 8 mit dem Hohlkörper 7 in der ersten Arbeitsstellung in Blasluftverbindung. Durch die Führungsschiene 15 wurde die Blasluftvorrichtung 8 präzise an einen ersten Hohlkörperauslass 121 herangeführt. Auf der dem Traggestell 3 gegenüberliegenden Seite steht die Blasluftvorrichtung 8 ebenfalls mit dem Hohlkörper 7 an einem ersten Hohlkörperauslass 121 in Blasluftverbindung.

Würde die Kehrblasanordnung um weitere 90° im Gegenuhrzeigersinn gedreht werden, so stünden die Blasluftvorrichtungen 8 und der Hohlkörper 7 an den zweiten Hohlkörperauslässen 122 in einer zweiten Arbeitsstellung in Blasluftverbindung, sodass der Schnee nach links weggeblasen würde. In diesem Fall wäre die Blasluftvorrichtung 8 ausgehend von der Transportstellung um insgesamt 135° in Gegenuhrzeigerrichtung geschwenkt worden. Bei der Schwenkbewegung von der ersten Arbeitsstellung zur zweiten Arbeitsstellung bewegt sich die Blasluftvorrichtung 8 entlang der Führungsschiene 15, wobei die Blasluftverbindung mit dem ersten Hohlkörperauslass 121 aufgelöst wird, und eine Blasluftverbindung mit dem zweiten Hohlkörperauslass 122 hergestellt wird.

Im Weiteren weist das Räumfahrzeug eine Anpressvorrichtung 18 auf, mit welcher die Blasluftvorrichtung 8 an die Führungsschiene 15 bzw. den Hohlkörper 7 gedrückt wird.

Beginnend mit Fig. 6 wird nun eine alternative Ausführungsform des Räumfahrzeugs dargestellt. Dieses weist einen Hohlkörper 7 mit Hohlkörperteilen auf, welche nicht mehr statisch am Traggestell 3 angeordnet sind, sondern mit der Schwenkbewegung der Kehrblasanordnung zumindest teilweise mitgeschwenkt werden können.

In Fig. 6 ist das Räumfahrzeug wie in den Fig. 2 und 3 in der Transportstellung dargestellt. Die Blasluftvorrichtung 8 und die Hohlkörperteile des Hohlkörpers 7 stehen nicht in Blasluftverbindung. Der Hohlkörper 7 wird dabei über einen Dreharm 19 in Position gehalten.

Der Dreharm 19 weist an seinen äusseren Enden jeweils einen Mitnehmer 20 mit einer Auffangvorrichtung 24 auf. Während der Schwenkbewegung der Kehrblasanordnung von der Transportstellung in die erste Arbeitsstellung fängt die Auffangvorrichtung 24 die Blasluftvorrichtung auf, sodass der Hohlkörper 7 und die Blasluftvorrichtung 8 in Blasluftverbindung gebracht werden.

Ausgehend von der ersten Arbeitsstellung, welche in den Fig. 7 und 8 dargestellt ist, kann die Kehrblasanordnung wiederum über weitere 90° in Gegenuhrzeigerrichtung in eine zweite Arbeitsstellung geschwenkt werden. Hierbei überträgt der Mitnehmer 20 die Kraft der Schwenkbewegung der Kehrblasanordnung in eine erste Richtung (Pfeilrichtung 21) auf die Hohlkörperteile des Hohlkörpers 7, sodass die Hohlkörperteile synchron mit der Blasluftvorrichtung 8 mitschwenken.

Mit der Schwenkbewegung in die erste Richtung (Pfeilrichtung 21) wird eine Rückstellvorrichtung 23 gespannt. Diese bewegt den Hohlkörper 7 bzw. dessen Teile in eine zweite Richtung (Pfeilrichtung 22), welche der ersten Richtung entgegengesetzt ist, sobald die Kehrblasanordnung in Pfeilrichtung 22 zurückgeschwenkt wird. Damit der Hohlkörper 7 synchron mitschwenken kann, ist er aus flexiblen Schläuchen gebildet.

Der Vorteil eines flexiblen Hohlkörpers 7 liegt darin, dass nicht nur zwei Arbeitsstellungen wie in der ersten Ausführungsform möglich sind, sondern dass die Kehrblasanordnung in einen beliebigen Winkel zwischen der ersten Arbeitsstellung und der zweiten Arbeitsstellung geschwenkt werden kann.

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann.

## Patentansprüche

1. Räumfahrzeug, insbesondere Schneeräumfahrzeug, mit
- einem Traggestell (3),
- einer Kehrblasanordnung (4), welche um eine durch das Räumfahrzeug verlaufende Vertikalachse (5) gegenüber dem Traggestell (3) einstellbar schwenkbar ist und eine Blasluftvorrichtung (8) umfasst,
- einem an dem Traggestell (3) angeordneten Gebläse (6) zur Erzeugung von Blasluft,
- einem Hohlkörper (7) zur Leitung der Blasluft von dem Gebläse (6) zur Blasluftvorrichtung (8),
**dadurch gekennzeichnet, dass** die Kehrblasanordnung (4) mit der Blasluftvorrichtung (8) mit einer ersten Schwenkbewegung in eine Arbeitsstellung und mit einer zweiten Schwenkbewegung in eine Transportstellung schwenkbar ist,
wobei der Hohlkörper (7) und die Blasluftvorrichtung (8) derart ausgestaltet und angeordnet sind, dass sie
- durch die erste Schwenkbewegung in Blasluftverbindung bringbar sind, und
- die Blasluftverbindung durch die zweite Schwenkbewegung aufhebbar ist.

2. Räumfahrzeug nach Anspruch 1, wobei dieses eine Koppelvorrichtung (14) zur Kopplung des Hohlkörpers (7) und der Blasluftvorrichtung (8) aufweist.

3. Räumfahrzeug nach Anspruch 2, wobei die Koppelvorrichtung (14) derart ausgestaltet ist, dass der Hohlkörper (8) und die Blasluftvorrichtung (7)
- mit Kraft der ersten Schwenkbewegung mittels der Koppelvorrichtung (14) gegenseitig koppelbar sind, und
- mit Kraft der zweiten Schwenkbewegung gegenseitig entkoppelbar sind.

4. Räumfahrzeug nach einem der Ansprüche 2 bis 3, wobei
- die Koppelvorrichtung (14) an dem Traggestell (3) angeordnet ist, und
- die Blasluftvorrichtung (8) in ihren Schwenkbewegungen von der Koppelvorrichtung (14) zumindest teilweise, insbesondere vollständig, geführt ist, und
- wobei ein koppelbares Ende des Hohlkörpers (7) an der Koppelvorrichtung (14) angeordnet ist.

5. Räumfahrzeug nach Anspruch 4, wobei
- die Koppelvorrichtung (14) eine Führungsschiene (15) aufweist, entlang welcher die Blasluftvorrichtung (8) bewegbar angeordnet ist, und/oder
- die Koppelvorrichtung (14) am Traggestell (3) über einen Dreharm (19) drehbar und in gekoppeltem Zustand mit der Blasluftvorrichtung (8) mitschwenkend angeordnet ist, derart, dass die Blasluftvorrichtung (8) durch den Dreharm (19) und die Koppelvorrichtung (14) geführt ist.

6. Räumfahrzeug nach einem der vorangehenden Ansprüche,
wobei mindestens zwei Hohlkörperteile des Hohlkörpers (7) vorgesehen sind, die gegenüber dem Traggestell (3) nicht schwenkbar angeordnet sind,
wobei die Blasluftvorrichtung (8) je nach eingestellter Arbeitsstellung mit jeweils einem der mindestens zwei nicht schwenkbaren Hohlkörperteile des Hohlkörpers (7) in Blasluftverbindung ist.

7. Räumfahrzeug nach einem der vorangehenden Ansprüche, wobei die Blasluftvorrichtung (8)
- mit einem ersten Hohlkörperteil des Hohlkörpers (7) in Blasluftverbindung ist, falls die Kehrblasanordnung (4) derart geschwenkt ist, dass auf eine erste Räumfahrzeugseite, insbesondere in Fahrtrichtung (9) nach rechts (10), geräumt wird,
- mit einem zweiten Hohlkörperteil des Hohlkörpers (7) in Blasluftverbindung ist, falls die Kehrblasanordnung (4) derart geschwenkt ist, dass auf eine zweite Räumfahrzeugseite, insbesondere in Fahrtrichtung (9) nach links, geräumt wird.

8. Räumfahrzeug nach einem der Ansprüche 2 bis 5, wobei die Koppelvorrichtung (14) derart ausgestaltet ist, dass der Hohlkörper (7) zumindest teilweise mit den Schwenkbewegungen der Blasluftvorrichtung (8) synchron mitschwenkend gekoppelt ist, insbesondere über einen Winkelabschnitt von mindestens 45°, insbesondere von mindestens 60°, insbesondere von mindestens 90°.

9. Räumfahrzeug nach einem der Ansprüche 2 bis 8, wobei die Koppelvorrichtung (14) derart ausgestaltet ist, dass die Blasluftvorrichtung (8) über einen Winkelabschnitt von mindestens 60°, insbesondere von mindestens 75°, insbesondere von mindestens 90°, insbesondere von mindestens 135° in ihren Schwenkbewegungen geführt ist,
insbesondere wobei die Blasluftvorrichtung (8) über einen Winkelabschnitt von maximal 150°, insbesondere maximal 135°, insbesondere von maximal 110°, insbesondere von maximal 90°, insbesondere von maximal 60°, in ihren Schwenkbewegungen geführt ist.

10. Räumfahrzeug nach einem der vorangehenden Ansprüche, wobei dieses eine Anpressvorrichtung (18), zum Anpressen der mindestens einen Blasluftvorrichtung (8) an die Koppelvorrichtung (14) und/oder an den Hohlkörper (7) aufweist.

11. Verfahren zum Betrieb eines Räumfahrzeuges, insbesondere nach einem der vorangehenden Ansprüche, wobei das Räumfahrzeug eine Kehrblasanordnung (4) mit einer Blasluftvorrichtung (8) aufweist,
**dadurch gekennzeichnet, dass** die Kehrblasanordnung (4)
- durch eine erste Schwenkbewegung aus einer Transportstellung in eine erste Arbeitsstellung geschwenkt wird, derart, dass die Blasluftvorrichtung (8) mit einem Hohlkörper (7), welcher in einem Blasbetrieb Blasluft von einem Gebläse (6) zur Blasluftvorrichtung (8) leitet, in Blasluftverbindung gebracht wird,
- durch eine zweite Schwenkbewegung aus einer Arbeitsstellung in eine Transportstellung geschwenkt wird, derart, dass die Blasluftverbindung zwischen der Blasluftvorrichtung (8) und dem mindestens einen Hohlkörper (7) aufgehoben wird.

12. Verfahren nach Anspruch 11, wobei die Kehrblasanordnung (4)
- durch eine erste Schwenkbewegung aus einer Transportstellung in eine erste Arbeitsstellung geschwenkt wird, derart, dass die Blasluftvorrichtung (8) mit einem Hohlkörper (7), welcher in einem Blasbetrieb Blasluft von mindestens einem Gebläse (6) zur Blasluftvorrichtung (8) leitet, mit Kraft der ersten Schwenkbewegung gekoppelt wird,
- durch eine zweite Schwenkbewegung aus einer Arbeitsstellung in eine Transportstellung geschwenkt wird, derart, dass die Blasluftvorrichtung (8) mit Kraft der zweiten Schwenkbewegung von dem Hohlkörper (7) entkoppelt wird.

13. Verfahren nach Anspruch 11 oder 12, wobei von einer ersten Arbeitsstellung in eine zweite Arbeitsstellung geschwenkt wird, derart,
- dass die Blasluftvorrichtung (8) und der Hohlkörper (7) synchron und gekoppelt mitschwenken, oder
- dass die Blasluftvorrichtung (8) durch Kraft dieser Schwenkbewegung von einem ersten Hohlkörperteil des Hohlkörpers (7) entkoppelt wird, und durch Kraft dieser Schwenkbewegung mit einem zweiten Hohlkörperteil des Hohlkörpers (7) gekoppelt wird.

14. Verfahren nach Anspruch 13, wobei von der ersten Arbeitsstellung in die zweite Arbeitsstellung in Form einer Rotation über einen Winkel von
- mindestens 30°, insbesondere von mindestens 60°, insbesondere von mindestens 75°, insbesondere von mindestens 90°,
- maximal 120°, insbesondere von maximal 105°, insbesondere von maximal 90°, insbesondere von maximal 60°,
geschwenkt wird.

## Claims

1. Clearing vehicle, in particular a snow-clearing vehicle, with
- a supporting frame (3),
- a sweeper-blower arrangement (4), which is adjustably pivotable around a vertical axis (5) which runs through the clearing vehicle with respect to the supporting frame (3) and comprises a blow-air device (8),
- a blower (6) arranged at the supporting frame (3) for generating blow-air,
- a hollow body (7) for guiding the blow-air from the blower (6) to the blow-air device,
**characterized in that**
the sweeper-blower arrangement (4) with the blow-air device is pivotable by a first pivoting movement in a working position and by a second pivoting movement in a transport position,
wherein the hollow body (7) and the blow-air device (8) are adapted and arranged such that
- they are able to be brought into blow-air connection by the first pivoting movement, and
- the blow-air connection is removed by the second pivoting movement.

2. Clearing vehicle according to claim 1, wherein it has a coupling device (14) for coupling the hollow body (7) and the blow-air device (8).

3. Clearing vehicle according to claim 2, wherein the coupling device (14) is adapted such that the hollow body (7) and the blow-air device (7)
- are mutually coupleable with power of the first pivoting movement by the coupling device (14), and
- are mutually uncoupleable with power of the second pivoting movement.

4. Clearing vehicle according to one of the claims 2 to 3, wherein
- the coupling device (14) is arranged at the supporting frame (3), and
- the blow-air device (8) is guided in its pivoting movements by the coupling device (14) at least partly, in particular fully, and
- wherein a coupling end of the hollow body (7) is arranged at the coupling device (14).

5. Clearing vehicle according to claim 4, wherein
- the coupling device (14) has a guide rail (15), along which the blow-air device (8) is movably arranged, and/or
- the coupling device (14) is pivotally arranged at the supporting frame (3) and arranged pivotally together with the blow-air device in a coupled state via a rotatable arm (19), such that the blow-air device (8) is guided by the rotatable arm (19) and by the coupling device (14).

6. Clearing vehicle according to one of the preceding claims,
wherein at least two hollow body parts of the hollow body (7) are provided which are not pivotally arranged with respect to the supporting frame (3),
wherein the blow-air device (8) is in blow-air connection with one of the at least two non pivotable hollow body parts of the hollow body (7) each depending on the working position.

7. Clearing vehicle according to one of the preceding claims, wherein the blow-air device (8)
- is in blow-air connection with a first hollow body part of the hollow body (7) if the sweeper-blower arrangement (4) is pivoted such that it is cleared to a first clearing vehicle side, in particular to the right (10) in driving direction (9),
- is in blow-air connection with a second hollow body part of the hollow body (7) if the sweeper-blower arrangement (4) is pivoted such that it is cleared to a second clearing vehicle side, in particular to the left in driving direction (9).

8. Clearing vehicle according to one of the claims 2 to 5, wherein the coupling device (14) is adapted such that the hollow body (7) is coupled at least partly pivotally together with the pivoting movements of the blow-air device (8) in a synchronous way, in particular over an angle section of at least 45°, in particular of at least 60°, in particular of at least 90°.

9. Clearing vehicle according to one of the claims 2 to 8, wherein the coupling device (14) is adapted such that the blow-air device (8) is guided in its pivoting movements over an angle section of at least 60°, in particular of at least 75°, in particular of at least 90°, in particular of at least 135°,
in particular wherein the blow-air device (8) is guided in its pivoting movements over an angle section of maximally 150°, in particular maximally 135°, in particular maximally 110°, in particular maximally 90°, in particular maximally 60°.

10. Clearing vehicle according to one of the preceding claims, wherein it has a pressing device (18) for pressing the at least one blow-air device (8) against the coupling device (14) and/or the hollow body (7).

11. Method for operating a clearing vehicle, in particular according to one of the preceding claims, wherein the clearing vehicle has a sweeper-blower arrangement (4) with a blow-air device (8),
**characterized in that** the sweeper-blower arrangement (4)
- is pivoted by a first pivoting movement from a transport position to a first working position, such that the blow-air device (8) is brought in blow-air connection with a hollow body (7), which conducts blow-air from a blower (6) to the blow-air device (8) during a blow operation, is brought in blow-air connection with a hollow body,
- is pivoted by a second pivoting movement from a working position to a transport position, such that the blow-air connection between the blow-air device (8) and the at least one hollow body (7) is removed.

12. Method according to claim 11, wherein the sweeper-blower arrangement (4)
- is pivoted by a first pivoting movement from a transport position to a first working position, such that the blow-air device (8) is coupled with a hollow body (7), which conducts blow-air of at least one blower (6) to the blow-air device (8) during a blow-air operation, with power of the first pivoting movement,
- is pivoted by a second pivoting movement from a working position to a transport position, such that the blow-air device (8) is uncoupled from the hollow body (7) with power of the second pivoting movement.

13. Method according to claim 11 or 12, wherein it is pivoted from a first working position to a second working position, such
- that the blow-air device (8) and the hollow body (7) pivot together synchronically and coupled, or
- that the blow-air device (8) is uncoupled from a first hollow body part of the hollow body (7) by the power of this pivoting movement, and is coupled with a second hollow body part of the hollow body (7) by the power of this pivoting movement.

14. Method according to claim 13, wherein it is pivoted from the first working position to the second working position by a rotation over an angle of
- at least 30°, in particular of at least 60°, in particular of at least 75°, in particular of at least 90°,
- maximally 120°, in particular of maximally 105°, in particular of maximally 90°, in particular of maximally 60°.

## Revendications

1. Véhicule de dégagement, notamment véhicule de déneigement, comprenant
- un châssis (3) porteur,
- un système (4) souffleur de balayage, qui peut pivoter de manière réglable par rapport au châssis (3) porteur, autour d'un axe (5) vertical traversant le véhicule de dégagement et qui comprend un dispositif (8) à air de soufflage,
- une soufflante (6) montée sur le châssis (3) porteur pour produire de l'air de soufflage,
- un corps (7) creux pour conduire l'air de soufflage de la soufflante (6) au dispositif (8) à air de soufflage,
**caractérisé en ce que** le système (4) souffleur de balayage peut pivoter avec le dispositif (8) à air de soufflage par un premier mouvement de pivotement dans une position de travail et par un deuxième mouvement de pivotement dans une position de transport,
dans lequel le corps (7) creux et le dispositif (8) à air de soufflage sont conformés ou disposés de manière
- à pouvoir être mis en liaison en air de soufflage par le premier mouvement de pivotement et
- à supprimer la liaison en air de soufflage par le deuxième mouvement de pivotement.

2. Véhicule de dégagement suivant la revendication 1, dans lequel celui-ci a un dispositif (14) de couplage pour coupler le corps (7) creux et le dispositif (8) à air de soufflage.

3. Véhicule de dégagement suivant la revendication 2, dans lequel le dispositif (14) de couplage est conformé de manière à ce que le corps (7) creux et le dispositif (8) à air de soufflage puissent être couplés mutuellement au moyen du dispositif (14) de couplage par la force du premier mouvement de pivotement et
- puissent être découplés mutuellement par la force du deuxième mouvement de pivotement.

4. Véhicule de dégagement suivant l'une des revendications 2 à 3, dans lequel
- le dispositif (14) de couplage est monté sur le châssis (3) porteur et
- le dispositif (8) à air de soufflage est guidé, au moins en partie, notamment complètement, dans ses mouvements de pivotement par le dispositif (14) de couplage et
- dans lequel une extrémité, qui peut être couplée, du corps (7) creux est disposée sur le dispositif (14) de couplage.

5. Véhicule de dégagement suivant la revendication 4, dans lequel
- le dispositif (14) de couplage a un rail (15) de guidage, le long duquel le dispositif (8) à air de soufflage peut être monté mobile et/ou
- le dispositif (14) de couplage est monté tournant sur le châssis (3) porteur par un bras (19) tournant et, à l'état couplé avec le dispositif (8) à air de soufflage, pivote en même temps, de manière à ce que le dispositif (8) à air de soufflage soit guidé par le bras (19) tournant et par le dispositif (14) de couplage.

6. Véhicule de dégagement suivant l'une des revendications précédentes,
dans lequel il est prévu au moins deux parties du corps (7) creux, qui sont disposées sans pouvoir pivoter par rapport au châssis (3) porteur,
dans lequel le dispositif (8) à air de soufflage est, suivant la position de travail qui a été réglée, en liaison en air de soufflage avec, respectivement, l'une des au moins deux parties, qui ne peuvent pas pivoter, du corps (7) creux.

7. Véhicule de dégagement suivant l'une des revendications précédentes, dans lequel le dispositif (8) à air de soufflage
- est en liaison en air de soufflage par une première partie du corps (7) creux, si le système (4) souffleur de balayage est pivoté de manière à dégager un premier côté du véhicule de dégagement, notamment vers la droite (10) dans le sens (9) de marche,
- est en liaison en air de soufflage par une deuxième partie du corps (7) creux, si le système (4) souffleur de balayage est pivoté de manière à dégager un deuxième côté du véhicule de dégagement, notamment vers la gauche dans le sens (9) de marche.

8. Véhicule de dégagement suivant l'une des revendications 2 à 5, dans lequel le dispositif (14) de couplage est conformé de manière à ce que le corps (7) creux bascule en même temps en synchronisme, au moins en partie, avec les mouvements de basculement du dispositif (8) à air de soufflage, notamment sur une section angulaire d'au moins 45°, notamment d'au moins 60°, notamment d'au moins 90°.

9. Véhicule de dégagement suivant l'une des revendications 2 à 8, dans lequel le dispositif (14) de couplage est conformé de manière à ce que le dispositif (8) à air de soufflage soit guidé dans ses mouvements de pivotement sur une section angulaire d'au moins 60°, notamment d'au moins 75°, notamment d'au moins 90°, notamment d'au moins 135° ?
notamment dans lequel le dispositif (8) à air de soufflage est guidé dans ses mouvements de pivotement sur une section angulaire de 150° au maximum, notamment de 135° au maximum, notamment de 110° au maximum, notamment de 90° au maximum, notamment de 60° au maximum.

10. Véhicule de dégagement suivant l'une des revendications précédentes, dans lequel celui-ci a un dispositif (18) d'application pour presser le au moins un dispositif (8) à air de soufflage sur le dispositif (14) de couplage et/ou sur le corps (7) creux.

11. Procédé pour faire fonctionner un véhicule de dégagement, notamment suivant l'une des revendications précédentes, dans lequel le véhicule de dégagement a un système (4) souffleur de balayage, comprenant un dispositif (8) à air de soufflage,
**caractérisé en ce que** le système (4) souffleur de balayage
- est pivoté par un premier mouvement de pivotement d'une position de transport à une position de travail, de manière à ce que le dispositif (8) à air de soufflage soit mis en liaison en air de soufflage avec un corps (7) creux, qui, dans un fonctionnement en soufflage, conduit de l'air de soufflage d'une soufflante (6) au dispositif (8) à air de soufflage,
- soit pivoté par un deuxième mouvement de pivotement d'une position de travail à une position de transport, de manière à faire cesser la liaison en air de soufflage entre le dispositif (8) à air de soufflage et le au moins un corps (7) creux.

12. Procédé suivant la revendication 11, dans lequel le système (4) souffleur de balayage
- est pivoté, par un premier mouvement de pivotement, d'une position de transport à une première position de travail, de manière à ce que le dispositif (8) à air de soufflage soit, par la force du premier mouvement de pivotement, couplé à un corps (7) creux, qui, dans un fonctionnement de soufflage, conduit de l'air de soufflage d'au moins une soufflante (6) au dispositif (8) à air de soufflage,
- est pivoté, par un deuxième mouvement de pivotement, pivoté d'une position de travail à une position de transport, de manière à ce que le dispositif (8) à air de soufflage soit, par la force du deuxième mouvement de pivotement, découplé du corps (7) creux.

13. Procédé suivant la revendication 11 ou 12, dans lequel on pivote d'une première position de travail à une deuxième position de travail, de manière
- à ce que le dispositif (8) à air de soufflage et le corps (7) creux pivotent ensemble et en synchronisme ou
- à ce que le dispositif (8) à air de soufflage soit, par la force de ce mouvement de pivotement, découplé d'une première partie du corps (7) creux et, par la force de ce mouvement de pivotement, couplé à une deuxième partie du corps (7) creux.

14. Procédé suivant la revendication 13, dans lequel on pivote de la première position de travail à la deuxième position de travail sous la forme d'une rotation sur un angle de
- au moins 30°, notamment d'au moins 60°, notamment d'au moins 75°, notamment d'au moins 90°,
- de 120° au maximum, notamment de 105° au maximum, notamment de 90° au maximum, notamment de 60° au maximum.
